# EUROPÄISCHE PATENTSCHRIFT

(11) **EP 0 336 008 B1**
(45) Veröffentlichungstag und Bekanntmachung des Hinweises auf die Patenterteilung: **03.03.1993**
(21) Anmeldenummer: 88117420.5
(22) Anmeldetag: 19.10.1988
(51) Int. Cl.: E04H 17/08

(54) **Fangzaunanordnung**
Catch-fence arrangement
Ensemble de clôture d'arrêt

(43) Veröffentlichungstag der Anmeldung: 11.10.1989
(73) Patentinhaber: Karl, Johann, Dipl.-Ing. (FH), D-86504 Merching (DE)
(72) Erfinder: Karl, Johann, Dipl.-Ing. (FH), D-86504 Merching (DE)
(74) Vertreter: Melzer, Wolfgang, Dipl.-Ing.

(56) Entgegenhaltungen:
- DE-U- 1 814 550
- DE-U- 7 021 233
- DE-U- 7 527 099
- DE-U- 8 510 933
- FR-A- 2 313 525
- US-A- 1 286 541

## Beschreibung

Die Erfindung betrifft eine Fangzaunanordnung und ein Verfahren gemäß dem Oberbegriff des Anspruchs 1, 3 bzw. 20.

Bei Müllkippen und Mülldeponien ist es ein ständiges Ärgernis, daß durch die herrschenden Winde Papier- und Kunststoffolien, -tüten und dgl. -blätter aus dem Bereich der Müllkippe bzw. der Mülldeponie fortgetragen und in der Gegend verteilt werden. Die Reinhaltung der so verschandelten Flächen ist kostspielig, jedoch notwendig, um Schäden an Rasen- und Pflanzflächen sowie an den Maschinen zur Bearbeitung des Rasens zu verhindern. Falls befahrene Verkehrswege, insbesondere Hochgeschwindigkeitsverkehrswege wie Autobahnen, nahe der Müllkippe bzw. Mülldeponie angeordnet sind, besteht darüber hinaus die Gefahr, daß vom Wind weggetragene Güter sich plötzlich an den Windschutzscheiben vorbeifahrender Fahrzeuge niederschlagen, was zu schweren Verkehrsunfällen führen kann.

Es ist daher erforderlich, Müllkippen, Mülldeponien und dgl. entsprechend gegen die Windverfrachtung von derartigem Unrat zu schützen. Hierzu werden herkömmlich ortsfeste Fangzaunanordnungen verwendet, bei denen Masten erheblicher Höhe im Bereich von 6 m über dem Boden mittels Mastfundamenten ortsfest mit dem Boden verbunden sind und bei denen zwischen benachbarten Masten ein Maschendraht-Netz gespannt ist. Offensichtlich sind zur Errichtung solcher Masten unter Berücksichtigung der statischen Erfordernisse erhebliche Investitionen erforderlich. Die Fangzaunanordnungen werden jedoch nur eine beschränkte Zeit benötigt, nämlich bis die Müllkippe bzw. die Mülldeponie aufgefüllt ist. Erfolgt die Auffüllung in mehreren Höhenschichtlinien unter Bildung eines Hügels, so ist es sogar erforderlich, nach Aufbringung jeder Schicht, die in der Größenordnung von 2,5 m mächtig ist, eine neue Fangzaunanordnung mit den angegebenen Maßen nahe dem Rand bzw. der die Deponie umgebenden Dammkrone vorzusehen. Bei solchen Anordnungen sind häufig Begehungs- und Zubringerwege vorzusehen, so daß in deren Bereich Sonderkonstruktionen für die Fangzaunanordnung erforderlich sind. Die in den darunter liegenden Höhenebenen angeordneten Fangzaunanordnungen müssen demontiert werden. Die bei der Demontage erhaltenen Bestandteile der vorherigen Fangzaunanordnung können nur in seltenen Fällen oder bei außerordentlich sorgfältiger Handhabung wiederverwendet werden. Somit sind herkömmliche Fangzaunanordnungen nicht nur kostspielig in der Errichtung, sondern auch im Unterhalt.

Ausgehend hiervon ist es Aufgabe der Erfindung, eine Fangzaunanordnung oder ein Verfahren der eingangs genannten Arten so weiterzubilden, daß eine kostengünstige und insbesondere wiederverwendbare Anordnung möglich ist.

Diese Aufgabe wird durch die Merkmale der Ansprüche 1,3 bzw.20 gelöst.

Die Erfindung wird durch die Merkmale der Unteransprüche weitergebildet.

Von besonderer Bedeutung ist dabei eine Anordnung, bei der der Mast am Mastfundament, der vorzugsweise ein Betonblock ist, erfindungsgemäß schwenkbar befestigt ist. Vorzugsweise ist der Masseblock bewehrt und enthält Zugschlaufen zur einfachen Verschieben des Masseblocks längs des Randes der Kippe sowie oberseitig Trag- und/oder Ankerschlaufen zum Heben und Befördern des Masseblocks bzw. zum Verankern von Spannseilen. Ferner ist es zweckmäßig, ein Nylongewebe als Netz zu verwenden.

Eine solche Fangzaunanordnung kann in einfacher Weise errichtet werden, ist in einfacher Weise verstellbar, ohne daß die Gesamtzaunanordnung demontiert werden müßte, und ist bereits deshalb wenig verschleißanfällig. Darüber hinaus ist ein einfacher Austausch der einzelnen Bestandteile bei Bedarf möglich.

Die Erfindung wird anhand der in der Zeichnung dargestellten Ausführungsbeispiele näher erläutert. Es zeigen:
Fig. 1 schematisch im Querschnitt einer Mülldeponie mit einer erfindungsgemäßen Fangzaunanordnung,
Fig. 2 eine erste Ausführungsform einer Fangzaunanordnung,
Fig 3 schematisch die Handhabbarkeit bei Verlegung der Fangzaunanordnung,
Fig. 4 schematisch den Aufbau eines Masseblocks zur Verwendung bei der Fangzaunanordnung.

Sofern keine Müllgrube vorliegt und vielmehr ein Müllberg geschaffen werden muß, wird üblicherweise in der anhand Fig. 1 geschilderten Weise vorgegangen. Am Rande des Deponiebereiches wird ein erster Randdamm 1 aus Erdmaterial oder Aushubmaterial errichtet, der nach außen hin durch eine Abdeckung 2 aus Erdmaterial mit vorgegebener Böschung abgedeckt wird. Der deponieinnere Bereich wird dann durch Müll in einer Schicht 3 aufgefüllt, wobei die Schicht eine Mächtigkeit der Größenordnung von 2,5 m besitzen kann. Nach Auffüllung bis zum ersten Randdamm 1 wird am Rande ein weiterer Randdamm 4 in gleicher Weise aufgebracht, der ebenfalls die außenseitige Abdeckung 2 besitzt und an dessen Oberende eine begeh- und unter Umständen auch eine befahrbare Krone 5 ausgebildet ist. Dann wird eine entsprechende weitere Müllschicht 6 aufgefüllt. Dieser Vorgang wird wiederholt, bis die zugelassene Deponiehöhe einschließlich der dann oberseitig aufzubringenden Abdeckung erreicht ist. Eine (nicht dargestellte) Grundwasserschutzschicht kann bei Bedarf vorgesehen sein.

Bei Müllkippen und Mülldeponien dieser Art besteht das Problem, daß herrschender Wind Teile des Unrats, insbesondere Papier und Kunststoffblätter mit sich nimmt und nach außerhalb des Deponie- bzw. Ablagerungsbereiches befördert, was nicht nur zu einer erheblichen Belästigung der Umgebung führt, und schon aus Umweltschutzgründen zu vermeiden ist, sondern auch inbesondere bei vorbeiführenden Verkehrswegen aus Verkehrssicherheitsgründen unbedingt zu vermeiden ist. Zu diesem Zweck ist zumindest auf der Seite der Deponie, die der durch einen Pfeil dargestellten Hauptwindrichtung 7 abgewandt ist, eine Fangzaunanordnung 10 vorgesehen. Diese besteht im wesentlichen aus einem an einem in oder an der Abdeckung 2 befestigten Mastfundament 11 befestigten Mast 12 und aus einem zwischen benachbarten Masten angeordneten Netz 13, wobei zwischen dem Unterende des Netzes 13 und der Krone 5 ein Abstand vorliegen sollte, in dem sich zurückgehaltener Unrat ohne Störung durch den Wind fangen kann und dort leicht entfernt und in die Deponie zurückgebracht werden kann. Die Netzhöhe zwischen bodenseitigem Rand und oberen Rand, mit dem das Netz 13 am Masten 12 befestigt ist, ist entsprechend den gegebenen Anforderungen zu bemessen. Im Voralpenland hat sich ergeben, daß eine Netzhöhe von ca. 6 m ausreichen sollte, um sicher zu verhindern, daß Papier- und Kunststoffblätter über die Fangzaunanordnung 10 hinweggeblasen werden. Dabei ist von Vorteil, wenn das Netz 13 gegen die Hauptwindrichtung 7 geneigt angeordnet ist. Da unter Umständen wechselnde Windrichtungen zu berücksichtigen sind, ist es häufig zweckmäßig, die Müllkippe bzw. Mülldeponie vollständig von einer solchen Fangzaunanordnung 10 zu umgeben, wobei dann zweckmäßig das Netz 13 zur Kippe geneigt angeordnet ist. Aus vorstehendem ergibt sich ferner, daß die Fangzaunanordnung stets nahe dem obersten Ende der Abdeckung bzw. des Randdammes angeordnet sein muß, damit er seine Dienste erfüllen kann, und daß ferner die Zeit, die zum Umbau bzw. zur Neuerrichtung nahe der Krone 5 erforderlich ist, möglichst kurz sein sollte.

Anhand Fig. 2 wird nun der grundsätzliche Aufbau einer Fangzaunanordnung erläutert, die diese Bedingungen zu erfüllen vermag.

Fig. 2 zeigt einen Masseblock, insbesondere einen Betonblock 15, der als flacher Quader (Fig. 4) ausgebildet ist und eine entsprechende Bewehrung (nicht dargestellt) aufweisen kann. Der Betonblock 15 kann mittels Erdanker 16 im Untergrund befestigt werden. Zweckmäßig ist in dem Betonblock 15 mindestens eine Hülse 17 integriert, durch den hindurch ein Erdanker 16 eingeschlagen werden kann. Am Oberende trägt der Erdanker 16 einen Haken 18, mittels dem er bei Bedarf über die Hülse 17 aus dem Untergrund und dem Betonblock 15 wieder herausgezogen werden kann. Je nach statischen Erfordernissen kann der Betonblock 15 mit mehr als einem Erdanker 16 mit dem Untergrund verbunden sein.

Gem. Fig. 1 kann der Mast 12 fest mit dem Mastfundament 11 unter einem durch die Hangneigung und Netzneigung vorgegebenen Winkel verbunden sein. Da sich diese Vorgaben jedoch ändern können, ist es zweckmäßig eine schwenkbare Anordnung vorzusehen. Zu diesem Zweck sind gemäß Fig. 2 zwei Winkeleisen 19 ineinander gegenüberliegender Weise (Fig. 4) im Betonblock 15 integriert, wobei zwischen diesen die Mastanordnung 20 über eine Bolzenanordnung 21 schwenkbar angeordnet ist. Um den Winkel festlegen zu können, ist ferner mit dem Betonblock 15 eine Führungsanordnung 22 verbunden, längs der die Mastanordnung 20 bei ihrer Schwenkbewegung führbar ist und an der die Mastanordnung 20 bei Erreichen des vorgegebenen Winkels festlegbar ist. Beim dargestellten Ausführungsbeispiel (vgl. auch Fig. 4) weist die Führungsanordnung 22 zwei sich gegenüberliegende und am einen Ende im Betonblock 15 integrierte gebogene Führungsschienen 23 mit Führungsschlitz 24 auf, die am vom Betonblock 15 entfernten Ende miteinander verbunden sind und dort über ein Stützblech 25 am Betonblock 15 abgestützt sind, beim Ausführungsbeispiel mit den Winkeleisen 19 verbunden, vorzugsweise verschweißt sind.

Beim dargestellten Ausführungsbeispiel besteht die Mastanordnung 20 aus einer Verstellhülse 26 und einem in diese einführbaren Zaunmast 27. Hierdurch ist ein einfacher Austausch des Zaunmastes 27, etwa bei einer Beschädigung oder bei dem Erfordernis anderer Länge möglich.

Die Verstellhülse 26 ist um den Bolzen 21 mittels der Führungsanordnung 22 verschwenkbar. Durch einen am Oberende der Verstellhülse 26 im Bereich der Führungsanordnung 22 angebrachten Rohranschweißflansch 28 und einen durch diesen sowie die Schlitze 24 geführten Bolzen 29 ist die Verstellung und Festlegung der Verstellhülse 26 längs der Führungsanordnung 22 möglich. Jedoch können auch andere Konstruktionen gewählt werden. Der Zaunmast 27 kann in der Verstellhülse 26 in üblicher Weise etwa durch Feststellschrauben oder dgl. festgeklemmt sein (nicht dargestellt). Am Oberende des Zaunmasten 27 ist eine Kopfkappe 30 angebracht, die darüber hinaus ein Umlenkelement, die eine Umlenkrolle 31 trägt.

Das Netz 13 ist vorzugsweise ein witterungs- und UV-stabiles Nylon-Maschennetz mit einer Maschenweite von ca. 40 bis 45 mm und einem Fadendurchmesser von etwa 3 mm. Zwar kann das Netz 13 bodenseitig über Heringe 32 im Untergrund verankert sein, jedoch ist zweckmäßig, randseitig ein Spannseil 33 zusätzlich vorzusehen, da hierdurch einerseits das Netz 13 am Rande verstärkte wird und andererseits eine geringere Anzahl von Heringen 32 erforderlich ist und darüber hinaus sich durch die Befestigung und die Netzspannung ergebende Lücken aufs äußerte verringert werden. Am Oberende ist das Netz 13 mit der Mastanordnung 20 an deren Oberende verbunden. Beim Ausführungsbeispiel ist mit dem Oberende des Netzes 13, und zwar ebenfalls zweckmäßig mittels eines randseitigen Spannseils 34 und über ein verschließbares Haken- oder Karabinerelement 35 ein über die Umlenkrolle 31 geführtes Zugseil 36 vorgesehen, mittels dem das Netz 13 in Richtung auf das Oberende der Mastanordnung 20 gezogen und unter Spannung festgelegt werden kann. Hierzu kann das bodenseitige Ende des Zugseils mittels einer Verankerungsanordnung üblicher Art, etwa mit Hilfe eines Haken- oder Karabinerelementes 37 an dem Betonblock 15 und/oder der Mastanordnung 20 festgelegt werden. Zusätzlich können (nicht dargestellt) Flaschenzuganordnungen vorgesehen sein.

Die oberseitigen Spannseile 34 des Netzes 13 können in einer der Abspannung des Zugseils 36 ähnlichen Weise abgespannt sein, wobei die Abspannung an beiden Enden erfolgt und über mehrere benachbarte Paare von Mastanordnungen erfolgen kann, wie das anhand Fig. 4 noch erläutert werden wird.

Wie sich aus Fig. 3 in Zusammenhang mit Fig. 2 ergibt, kann die gleiche Anordnung auf einem Untergrund unterschiedlicher Neigung angewendet werden, wobei die erwünschte Neigung des Netzes 13 gegenüber der Müllkippe bzw. der Hauptwindrichtung 7 sichergestellt werden kann. Darüber hinaus kann die Anordnung sehr schnell in ihrer örtlichen Lage verändert werden, wie das anhand Fig. 3 erläutert wird. Die Anordnung gemäß Fig. 3 unterscheidet sich von der gemäß Fig. 2 nur unwesentlich durch eine andere Art der Festlegung der Verstellhülse 26 in der Führungsanordnung 22, nämlich durch eine in anderer Weise angeordnete Klemmschraube 38, sowie dadurch, daß der Betonblock 15 an einer Böschung angeordnet ist. Um die gewünschte Neigung des Netzes 13 zu erreichen, ist die Mastanordnung 20 in der Führungsanordnung 22 in anderer Weise, d.h. unter einem anderen Winkel gegenüber der Oberseite 48 des Betonblocks 15 geführt und festgelegt.

Zur Lageänderung der Anordnung werden zunächst das Spannseil 34 und das Zugseil 36 gelöst, so daß das Netz 13 entspannt wird und zumindest über einen Teil zu einer Höhenerstreckung abgelassen wird. Anschließend wird durch Lösen der Heringe 32 das bodenseitige Zugseil 33 gelöst und in die neue Lage gebracht und dort wiederum festgelegt, was von Hand erfolgen kann.

Anschließend oder gleichzeitig wird mittels einer Zugmaschine 39 oder dgl. Zuganordnung und über ein Zugkabel oder eine -kette 40, die an dem Betonblock 15 festlegbar ist, etwa mittels anhand Fig. 4 erläuterten Ankerschlaufen 47 und nach Lösen des Erdankers 16 in die gleiche Richtung gezogen und dort durch Wiedereinschlagen des Erdankers 16 fixiert. Gegebenenfalls wird die Winkellage der Mastanordnung 20 neu eingestellt, anschließend wird das Netz 13 wieder gespannt, nämlich durch Spannen und Verankern des Zugseils 36 und Spannen und Verankern des Spannseils 34.

Es zeigt sich, daß dieser Vorgang außerordentlich schnell erfolgen kann und auch bei ungünstigen Windverhältnissen durchgeführt werden kann, da die Absenkung des Netzes 13 in dem Bereich der Anordnung, der in seiner Lage versetzt wird, nicht allzu groß sein muß, da es lediglich erforderlich ist, den notwendigen Bewegungsspielraum zu ermöglichen. Eine handwerkliche Entfernung von im Untergrund ausgeformten Fundamenten oder dgl. ist nicht mehr erforderlich, vielmehr kann sogleich die Begrünung der Böschung durchgeführt werden. Durch die Anpaßbarkeit an eine neue Winkellage können Unebenheiten in der Böschung oder dort notwendigerweise vorgesehene Begehungswege oder dgl. berücksichtigt werden, ohne daß neue Anordnungen angebracht werden müßten. Darüber hinaus kann im Fall eines Verschleißes ein schneller und einfacher Austausch erfolgen, insbesodere sind einzelne Netzbahnen sehr schnell austauschbar und kann ferner ein Zaunmast 27 schnell und einfach gegen einen anderen ausgewechselt werden. Im gegebenen Fall ist sogar ein schneller Austausch der gesamten Anordnung möglich.

Fig. 4 zeigt nun den Aufbau eines Betonblock-Elementes, wie er bei der vorliegenden Erfindung verwendbar ist. Deshalb sind die gleichen Bezugszeichen verwendet, wie bei dem Ausführungsbeispiel gemäß den Fig. 2 und 3.

Wie erwähnt, handelt es sich um einen im wesentlichen quaderförmigen und flachen Betonblock 15 mit möglichst glatter Unterseite 41, wobei randseitig eine Abfasung oder Abschrägung 42 vorgesehen sein kann, um die Verschiebung, wie sie anhand Fig. 3 erläutert worden ist, zu erleichtern. Neben den Hülsen 17 am hinteren Ende des Betonblocks 15 können auch am vorderen Ende vergleichbare Hülsen 43 vorgesehen sein. Die Führungsschienen 23 können über Winkelelemente 44 in den Betonblock 15 integriert sein, ebenso wie die Winkeleisen 19. Diese können, wie in Fig. 2 angedeutet, auf einem gemeinsamen Montageflachstahl 45 vorgefertigt angeordnet sein und beim Gießen des Betonblocks 15 zumindest einen Teil der Bewehrung bilden, die im übrigen nicht näher dargestellt ist. Ferner weist der Betonblock Ankerschlaufen auf, die mit dem Montageflachstahl 45 oder der übrigen Bewehrung des Betonblocks 15 verbunden sein können. Im einzelnen sind an der Vorderseite 46 Ankerschlaufen 47 vorgesehen, an denen das Zugkabel oder die Zugkette 40 festlegbar ist. Ferner sind an der Oberseite 48 insgesamt vier Tragschlaufen 49 vorgesehen, mittels denen ein Kran oder dgl. den Betonblock 15 heben und befördern kann. Schließlich sind an der Oberseite 48 in deren mittleren Bereich, etwa dem Bereich zwischen dem Winkeleisen 19 und den Winkelstücken 44 der Führungsschienen 23 schräg wegragende Ankerschlaufen 50 vorgesehen, an denen Spannseile 34 bzw. Zugseile 36 festlegbar sind.

Es kann zweckmäßig sein für die Verankerung der Spannseile 34 und Zugseile 36 gesonderte Betonblöcke vorzusehen, die die Führungseinrichtung für die Mastanordnung 20 nicht aufweisen.

Nach den bisherigen Berechnungen dürften Betonblöcke einer Größenordnung von 150 x 120 x 25 mit Betongüte B 350 ausreichend sein, um allen gestellten Anforderungen zu genügen. Selbstverständlich sind die der Witterung ausgesetzten Teile korrosionsgeschützt auszuführen, etwa als Aluminiumlegierung oder als rostfreier Stahl.

Eine Kostenschätzung hat gezeigt, daß die Erstausrüstung einer Müllkippe oder Mülldeponie größenordnungsmäßig nicht teurer kommt als die Ausrüstung mit einer herkömmlichen Fangzaunanordnung, wobei u.U. die Handarbeit, die vor Ort erforderlich ist, noch zu einer günstigeren Kostenanalyse für die erfindungsgemäße Fangzaunanordnung führen kann. Beim Umbau sind jedoch bei der herkömmlichen Fangzaunanordnung nahezu die gleichen Kosten zu erwarten, wie bei einem Neubau, wobei die Entsorgung, d.h. der Abbau der bestehenden Anordnung, noch nicht berücksichtigt ist. Bei der erfindungsgemäßen Anordnung ist jedoch ein schneller und kostengünstiger Umbau möglich, wobei gegebenenfalls nur Verschleißteile auszutauschen sind, woraus im Hinblick auf die Umbaukosten Einsparungen in der Größenordnung von 90 % zu erwarten sind, zumal zum Umbau keine Fachkräfte erforderlich sind. Darüber hinaus ist während des Umbaus kein Komplettab- und aufbau des Zauns erforderlich, wodurch der Schutz der Umgebung weitestgehend gewährleistet bleibt.

## Patentansprüche

1. Fangzaunanordnung zum Auffangen von durch Wind getragene Güter, wie Papier und Kunststoffblätter bei Müllkippen und dergleichen,
bestehend aus mehreren mit einem jeweiligen Mastfundament am Kippenrand verbundenen Masten und einem zwischen zwei benachbarten Masten spannbaren Netz,
dadurch **gekennzeichnet,**
daß das Mastfundament ein flächiger Masseblock (15) ist, dessen Bodenseite (41) am Kippenrand aufliegt und der selbst und direkt mittels Erdankern (16) fest aber zum Umsetzen lösbar im Kippenrand-Untergrund (2) verankerbar ist, und
daß der Mast (12) unter einem bezüglich der Vertikalen spitzen Winkel zur Müllkippe hin geneigt angeordnet ist.

2. Fangzaunanordnung nach Anspruch 1,
dadurch **gekennzeichnet,**
daß der Mast (20) in einer rechtwinklig zum Netz (13) verlaufenden Ebene schwenkbar am Masseblock (15) befestigt ist.

3. Fangzaunanordnung zum Auffangen von durch Wind getragene Güter, wie Papier und Kunststoffblätter bei Müllkippen und dergleichen,
bestehend aus mehreren mit einem jeweiligen Mastfundament am Kippenrand verbundenen Masten und einem zwischen zwei benachbarten Masten spannbaren Netz,
dadurch **gekennzeichnet,**
daß das Mastfundament ein flächiger Masseblock (15) ist, dessen Bodenseite (41) am Kippenrand aufliegt und der selbst und direkt mittels Erdankern (16) fest aber zum Umsetzen lösbar im Kippenrand-Untergrund (2) verankerbar ist, und
daß der Mast (12,20) in einer rechtwinklig zum Netz (13) verlaufenden Ebene schwenkbar an Masseblock (15) befestigt ist, so daß der Mast (12) unter einem bezüglich der Vertikalen einstellbaren spitzen Winkel zur Müllkippe hin geneigt werden kann.

4. Fangzaunanordnung nach Anspruch 2 oder 3,
**gekennzeichnet** durch
eine mit dem Masseblock (15) verbundene Verstelleinrichtung (19,21,22), in der das Unterende des Mastes (20) führbar und festlegbar ist.

5. Fangzaunanordnung nach einem der Ansprüche 2 bis 4,
dadurch **gekennzeichnet,**
daß das Unterende des Mastes (20) in einer Hülse (26) lösbar befestigt ist, die ihrerseits am Masseblock (15) schwenkbar befestigt ist.

6. Fangzaunanordnung nach Anspruch 4 oder 5,
dadurch **gekennzeichnet,**
daß die Verstelleinrichtung (19,21,22) zur stufenlosen Verstellung des Winkels des Unterendes des Mastes (20) ausgebildet ist.

7. Fangzaunanordnung nach einem der Ansprüche 4 bis 6,
dadurch **gekennzeichnet,**
daß die Verstelleinrichtung ein Mastgelenk aufweist, das durch zwei zu beiden Seiten der Hülse (26) angeordnete, in den Masseblock (15) integrierte Winkeleisen (19), zwischen denen die Hülse (26) über eine Bolzenanordnung (21) schwenkbar gelagert ist, und zwei in der Schwenkebene um das Mastgelenk gebogene Führungsschienen (23) sowie einen der Mastanordnung zugeordneten, die Führungsschienen (23) durchsetzenden Bolzen (29), gebildet ist.

8. Fangzaunanordnung nach Anspruch 7,
dadurch **gekennzeichnet,**
daß die Führungsschienen (23) jeweils einen um das Mastgelenk gekrümmt verlaufenden Führungsschlitz (24) aufweisen und der Bolzen (29) eine Klemmschraube (38) ist.

9. Fangzaunanordnung nach einem der Ansprüche 1 bis 8,
dadurch **gekennzeichnet,**
daß das Netz (13) am bodenseitigen Rand mit dem Kippenrand über Anker, Heringe (32) oder dergleichen verbunden ist und am oberen Rand über am Oberende des Mastes (20) umgelenkte Zugseile (36) gegen dieses Oberende des Mastes (20) gespannt ist.

10. Fangzaunanordnung nach Anspruch 9,
dadurch **gekennzeichnet,**
daß der obere Rand des Netzes (13) an einem Spannseil (34) angebracht ist, an dem die Zugseile (36) befestigbar sind und das gegen den Boden verspannbar ist.

11. Fangzaunanordnung nach Anspruch 10,
dadurch **gekennzeichnet,**
daß das Ende des Zugseils (36) und/oder des Spannseils (34) an einem der Masseblöcke (15) festlegbar ist.

12. Fangzaunanordnung nach einem der Ansprüche 9 bis 11,
dadurch **gekennzeichnet,**
daß der bodenseitige Rand des Netzes (13) näher zur Müllkippe angeordnet ist, als der Masseblock (15).

13. Fangzaunanordnung nach einem der Ansprüche 1 bis 12,
dadurch **gekennzeichnet,**
daß beim Anordnen an einer Böschunng der bodenseitige Rand des Netzes (13) mit Abstand von der Böschungs-Krone (5) angeordnet ist.

14. Fangzaunanordnung nach einem der Ansprüche 1 bis 13,
dadurch **gekennzeichnet,**
daß der Mast (12,20) zur Müllkippe hin geneigt angeordnet ist.

15. Fangzaunanordnung nach einem der Ansprüche 1 bis 14,
dadurch **gekennzeichnet,**
daß seine Höhe etwa 6 m beträgt.

16. Fangzaunanordnung nach einem der Ansprüche 1 bis 15,
dadurch **gekennzeichnet,**
daß der Masseblock (15) ein bewehrter im wesentlichen als flacher Quader ausgebildeter Betonblock ist.

17. Fangzaunanordnung nach Anspruch 16,
dadurch **gekennzeichnet,**
daß der Betonblock Durchgangshülsen (17) für den Durchtritt von Erdankern (16) aufweist.

18. Fangzaunanordnung nach einem der Ansprüche 16 oder 17,
dadurch **gekennzeichnet,**
daß der Betonblock stirnseitige Zugschlaufen (47) aufweist.

19. Fangzaunanordnung nach einem der Ansprüche 16 bis 18,
dadurch **gekennzeichnet,**
daß der Betonblock oberseitig Tragschlaufen (49) und/oder Ankerschlaufen (50) aufweist.

20. Verfahren bei der Errichtung einer Müllkippe in Form eines Müllberges, an deren Rand ein Randdamm (1) aufgebracht wird, im Bereich deren Krone zumindest auf der Seite der Müllkippe, die der Hauptwindrichtung (7) abgewandt ist, eine Fangzaunanordnung nach dem Oberbegriff des Anspruchs 1 bzw. 3 errichtet wird, dadurch **gekennzeichnet,**
daß eine Fangzaunanordnung nach wenigstens einem der Ansprüche 1 bis 19 verwendet wird,
daß die flächigen Masseblöcke (15) direkt mittels Erdanker (16) fest aber zum Umsetzen lösbar im Kippenrand-Untergrund verankert werden,
daß das Netz (13) gespannt wird,
daß nach der Verfüllung der Müllkippe mit Müll der Randdamm (1) unter Aufrechterhaltung der vorhandenen Böschung erhöht wird, daß das Netz (13) entspannt wird,
daß die Masseblöcke (15) gelöst und nach oben zur erhöhten neuen Krone gezogen und dort mittels der Erdanker wieder verankert werden, gegebenenfalls die Masten (12) an Ort und Stelle durch Schwenken in der senkrecht zum Netz (13) der Fangzaunanordnung verlaufenden Ebene eingestellt und festgelegt werden, und
daß das Netz (13) wieder gespannt wird.

## Claims

1. Catch-fence arrangement for catching material carried by the wind, such as paper and plastic sheets when tipping refuse and the like, consisting of several masts connected each with a respective mast foundation at the edge of the tip and a net which can be tensioned between two adjacent masts, characterised in that the mast foundation is a planar mass block (15), the ground side (41) of which rests at the tip edge and which block itself can be anchored in the tip edge subsoil (2) directly by means of earth anchors (16) in a manner such that it is firm, but releasable for re-positioning purposes, and in that the mast (12) is arranged such that it is inclined towards the refuse tip at an acute angle relative to the vertical.

2. Catch-fence arrangement according to claim 1, characterised in that the mast (20) is secured to the mass block (15) such that it can be swung in a plane which extends at right angles to the net (13).

3. Catch-fence arrangement for catching material carried by the wind, such as paper and plastic sheets when tipping refuse and the like, consisting of several masts connected each with a respective mast foundation at the edge of the tip and a net which can be tensioned between two adjacent masts, characterised in that the mast foundation is a planar mass block (15), the ground side (41) of which rests at the tip edge and which block itself can be anchored in the tip edge subsoil (2) directly by means of earth anchors (16) in a manner such that it is firm, but releasable for re-positioning purposes, and in that the mast (12, 20) is secured to the mass block (15) such that it can be swung in a plane which extends at right angles to the net (13) so that the mast (12) can be inclined towards the refuse tip at an adjustable acute angle relative to the vertical.

4. Catch-fence arrangement according to claim 2 or 3, characterised by an adjusting device (19, 21, 22) which is connected with the mass block (15) and in which it is possible to guide and fix the lower end of the mast (20).

5. Catch-fence arrangement according to one of the claims 2 to 4, characterised in that the lower end of the mast (20) is releasably secured in a sleeve (26) which, for its part, is secured to the mass block (15) such that it can swung.

6. Catch-fence arrangement according to claim 4 or 5, characterised in that the adjusting device (19, 21, 22) is configured for continuous adjustment of the angle of the lower end of the mast (20).

7. Catch-fence arrangement according to one of the claims 4 to 6, characterised in that the adjusting device has a mast joint which is formed by two angle irons (19), which are arranged on both sides of the sleeve (26) and are integrated in the mass block (15) and between which the sleeve (26) is swing-mounted by way of a pin arrangement (21), and two guide rails (23) which are curved about the mast joint in the plane of swing, and also a pin (29) which is associated with the mast arrangement and is set through the guide rails (23).

8. Catch-fence arrangement according to claim 7, characterised in that the guide rails (23) each have a guide slot (24) which extends in a curved manner about the mast joint and the pin (29) is a clamping screw (38).

9. Catch-fence arrangement according to one of the claims 1 to 8, characterised in that at the edge on the ground side, the net (13) is connected with the tip edge by way of anchors, tent pegs (32) or the like and at the upper edge is tensioned by way of traction ropes (36), deflected at the upper end of the mast (20), towards this upper end of the mast (20).

10. Catch-fence arrangement according to claim 9, characterised in that the upper edge of the net (13) is attached to a tensioning rope (34) to which the traction ropes (36) can be secured and which can be braced towards the ground.

11. Catch-fence arrangement according to claim 10, characterised in that the end of the traction rope (36) and/or the tensioning rope (34) can be fixed to one of the mass blocks (15).

12. Catch-fence arrangement according to one of the claims 9 to 11, characterised in that the edge of the net (13) on the ground side is arranged so as to be closer to the refuse tip than the mass block (15).

13. Catch-fence arrangement according to one of the claims 1 to 12, characterised in that when arranged on a slope the edge of the net (13) on the ground side is arranged at a distance from the top of the slope (5).

14. Catch-fence arrangement according to one of the claims 1 to 13, characterised in that the mast (12, 20) is arranged so that it is inclined towards the refuse tip.

15. Catch-fence arrangement according to one of the claims 1 to 14, characterised in that its height amounts to approximately 6 m.

16. Catch-fence arrangement according to one of the claims 1 to 15, characterised in that the mass block (15) is a reinforced concrete block which is formed substantially as a planar parallelepiped block.

17. Catch-fence arrangement according to claim 16, characterised in that the concrete block has through sleeves (17) for the passage of earth anchors (16).

18. Catch-fence arrangement according to one of the claims 16 or 17, characterised in that the concrete block has traction loops (47) on the face.

19. Catch-fence arrangement according to one of the claims 16 to 18, characterised in that the concrete block has carrying loops (49) and/or anchoring loops (50) on the upper side.

20. Method for use in the establishment of a refuse tip in the form of a refuse hill, at the edge of which tip an edge dam (1) is raised and there is established in the region of the top of which tip, at least on the side of the refuse tip opposite to the main wind direction (7), a catch-fence arrangement according to the preamble of claim 1 or claim 3,
characterised in that
a catch-fence arrangement according to at least one of claims 1 to 19 is used,
in that the planar mass blocks (15) are anchored in the tip edge subsoil directly by means of earth anchors (16) in a firm, but releasable manner for re-positioning purposes, in that the net (13) is tensioned,
in that after filling the refuse tip with refuse the edge dam (1) is raised higher whilst maintaining the existing slope,
in that the net (13) is slackened,
in that the mass blocks (15) are released and drawn upwards to the raised new top and there anchored again by means of the earth anchors, if applicable the masts (12) being adjusted in-situ by swinging in the plane which extends so as to be perpendicular to the net (13) of the catch-fence arrangement, and fixed,
and in that the net (13) is tensioned again.

## Revendications

1. Ensemble de clôture d'arrêt pour retenir des produits entraînés par le vent, tels que du papier et des feuilles de plastique, dans des dépôts d'ordures et similaires,
se composant de plusieurs mâts attachés chacun à une base de mât respective sur le bord du dépôt d'ordures et d'un filet pouvant être tendu entre deux mâts voisins,
**caractérisé** en ce que la base de mât est un bloc massif (15) relativement plat, dont la face inférieure (41) repose sur le bord du dépôt d'ordures, et qui peut être ancré solidement lui-même et directement dans le sous-sol (2) du dépôt d'ordures au moyen de pieux d'ancrage (16),
mais en pouvant être détaché en vue de son déplacement,
et en ce que le mât (12) est disposé en position inclinée vers le dépôt d'ordures selon un angle aigu par rapport à la verticale.

2. Ensemble de clôture d'arrêt selon la revendication 1, caractérisé en ce que le mât (20) est fixé au bloc massif (15) de manière pivotante dans un plan perpendiculaire au filet (13).

3. Ensemble de clôture d'arrêt pour retenir des produits entraînés par le vent, tels que du papier et des feuilles de plastique, dans des dépôts d'ordures et similaires,
se composant de plusieurs mâts attachés chacun à une base de mât respective sur le bord du dépôt d'ordures et d'un filet pouvant être tendu entre deux mâts voisins,
**caractérisé** en ce que la base de mât est un bloc massif (15) relativement plat, dont la face inférieure (41) repose sur le bord du dépôt d'ordures, et qui peut être ancré solidement lui-même et directement dans le sous-sol (2) du dépôt d'ordures au moyen de pieux d'ancrage (16),
mais en pouvant être détaché en vue de son déplacement, et en ce que le mât (12, 20) est fixé au bloc massif (15) de manière pivotante dans un plan perpendiculaire au filet (13), de telle sorte que le mât (12) puisse être incliné vers le dépôt d'ordures selon un angle aigu réglable par rapport à la verticale.

4. Ensemble de clôture d'arrêt selon la revendication 2 ou 3, caractérisé par un dispositif de réglage (19, 21, 22) fixé au bloc massif (15), dans lequel l'extrémité inférieure du mât (20) peut être guidée et immobilisée.

5. Ensemble de clôture d'arrêt selon une des revendications 2 à 4, caractérisé en ce que l'extrémité inférieure du mât (20) est fixée de manière amovible dans une douille (26) qui est, de son côté, fixée de manière pivotante au bloc massif (15).

6. Ensemble de clôture d'arrêt selon la revendication 4 ou 5, caractérisé en ce que le dispositif de réglage (19, 21, 22) est agencé en vue d'un réglage continu de l'angle de l'extrémité inférieure du mât (20).

7. Ensemble de clôture d'arrêt selon une des revendications 4 à 6, caractérisé en ce que le dispositif de réglage présente une articulation de mât qui est constituée de deux fers cornières (19) intégrés dans le bloc massif (15), disposés de part et d'autre de la douille (26), entre lesquels la douille (26) est montée pivotante par l'intermédiaire d'un dispositif à boulon (21), et de deux rails de guidage (23) courbés dans le plan de pivotement autour de l'articulation du mât, ainsi que d'un boulon (29) associé au dispositif de mât et traversant les rails de guidage (23).

8. Ensemble de clôture d'arrêt selon la revendication 7, caractérisé en ce que chaque rail de guidage (23) présente une fente de guidage (24) courbée autour du pivot du mât, et en ce que le boulon (29) est une vis de serrage (38).

9. Ensemble de clôture d'arrêt selon une des revendications 1 à 8, caractérisé en ce que le filet (13) est fixé, par son bord inférieur, au bord du dépôt d'ordures par des ancrages, des piquets (32) ou similaires, et est tendu à son bord supérieur par des câbles tracteurs (36) passant sur des renvois à l'extrémité supérieure du mât (20), contre cette extrémité supérieure du mât (20).

10. Ensemble de clôture d'arrêt selon la revendication 9, caractérisé en ce que le bord supérieur du filet (13) est posé sur un câble tendeur (34) auquel peuvent être attachés les câbles tracteurs (36) et qui peut être tendu contre le sol.

11. Ensemble de clôture d'arrêt selon la revendication 10, caractérisé en ce que l'extrémité du câble tracteur (36) et/ou du câble tendeur (34) peut être fixée à un des blocs massifs (15).

12. Ensemble de clôture d'arrêt selon une des revendications 9 à 11, caractérisé en ce que le bord du filet (13) proche du sol est placé plus près du dépôt d'ordures que le bloc massif (15).

13. Ensemble de clôture d'arrêt selon une des revendications 1 à 12, caractérisé en ce que, lors de l'installation sur un talus, le bord du filet (13) proche du sol est disposé à distance de la crête (5) du talus.

14. Ensemble de clôture d'arrêt selon une des revendications 1 à 13, caractérisé en ce que le mât (12, 20) est incliné en direction du dépôt d'ordures.

15. Ensemble de clôture d'arrêt selon une des revendications 1 à 14, caractérisé en ce que sa hauteur est d'environ 6 mètres.

16. Ensemble de clôture d'arrêt selon une des revendications 1 à 15, caractérisé en ce que le bloc massif (15) est un bloc de béton armé ayant essentiellement la forme d'un parallélépipède rectangle aplati.

17. Ensemble de clôture d'arrêt selon la revendication 16, caractérisé en ce que le bloc de béton présente des douilles de passage (17) pour le passage d'ancrages (16) dans la terre.

18. Ensemble de clôture d'arrêt selon une des revendications 16 ou 17, caractérisé en ce que le bloc de béton présente sur sa face frontale des anneaux de traction (47).

19. Ensemble de clôture d'arrêt selon une des revendications 16 à 18, caractérisé en ce que le bloc de béton présente sur sa face supérieure des anneaux porteurs (49) et/ou des anneaux d'ancrage (50).

20. Procédé lors de l'aménagement d'un dépôt d'ordures sous la forme d'un monticule d'ordures, sur le pourtour duquel est édifié un remblai périphérique (1), sur lequel est aménagé, dans la région de sa crête, tout au moins sur le côté du dépôt d'ordure opposé à la direction du vent dominant (7), un ensemble de clôture d'arrêt selon le préambule de la revendication 1 ou 3,
**caractérisé** en ce que :
- on utilise un ensemble de clôture d'arrêt selon au moins une des revendications 1 à 19,
- les blocs massifs (15) relativement plats sont solidement ancrés directement au moyen d'ancrages dans la terre (16) dans le sous-sol du remblai bordant le dépôt d'ordures, mais en étant amovibles en vue de leur déplacement,
- on tend le filet (13),
- après le remplissage total du dépôt d'ordures avec des ordures, on surélève le remblai périphérique en conservant le talus pré-existant,
- on détend le filet (13),
- on détache les blocs massifs (15) et on les tire vers le haut jusqu'à la nouvelle crête du talus surélevé, et on les ancre à nouveau à cet endroit au moyen des ancrages au sol,
- le cas échéant, on installe et on fixe les mâts (12) en place par pivotement dans le plan perpendiculaire au filet (13) de l'ensemble de clôture d'arrêt, et
- on retend le filet (13).
